# EUROPÄISCHE PATENTSCHRIFT

(11) **EP 2 258 527 B1**
(45) Veröffentlichungstag und Bekanntmachung des Hinweises auf die Patenterteilung: **22.08.2012**
(21) Anmeldenummer: 10163764.3
(22) Anmeldetag: 25.05.2010
(51) Int. Cl.: B28D 1/04, B27G 19/02

(54) **Wandsäge mit Vorrichtung zum Verstellen eines Blattschutzhalters**
Wall saw with device for adjusting a blade protection holder
Scie murale avec dispositif de réglage d'un support de protection de lame

(30) Priorität: 02.06.2009 DE 102009026638
(43) Veröffentlichungstag der Anmeldung: 08.12.2010
(73) Patentinhaber: HILTI Aktiengesellschaft, 9494 Schaan (LI)
(72) Erfinder: Werder, Bruno, 9487, Gamprin (LI); Schittl, Josef, 6712, Thüringen (AT); Nessler, Walter, 6713, Ludesch (AT)
(74) Vertreter: Söllner, Oliver

(56) Entgegenhaltungen:
- FR-A1- 2 624 049
- US-A- 4 979 412
- US-A1- 2007 163 412

## Beschreibung

Die vorliegende Erfindung betrifft eine Wandsäge mit einer Vorrichtung zum Verstellen eines an einem Sägearm der Wandsäge angeordneten Blattschutzhalters gemäß dem Oberbegriff des Patentanspruchs 1. Eine derartige Wandsäge geht beispielsweise aus der US 207/163412 A1 hervor.

Wandsägen sind Sägegeräte zum Durchtrennen von armierten oder nicht-armierten Wänden, Decken und Böden aus Beton oder ähnlichem Untergrund mit Hilfe von rotierenden, mit Schneidsegmenten bestückten Sägeblättern. Sie werden im Hoch- und Tiefbau, bei Sanierungen und Renovierungen eingesetzt. Beispielsweise kann es bei Abbruch- oder Umbauarbeiten erforderlich sein, bereits bestehende Betonwände zu durchtrennen, abzutragen oder Bereiche aus den Betonwänden auszuschneiden.

Bekannte Wandsägen verfügen zum Schutz des Bedieners über einen Sägeblattschutz, der das Sägeblatt umgibt und einen Kontakt verhindert. Der Sägeblattschutz ist über einen Blattschutzhalter am Sägearm montiert. Der Blattschutzhalter ist kraftschlüssig über eine Befestigungsschraube fixiert, wobei die Befestigungsschraube nur bei demontiertem Sägeblatt und Sägeblattschutz betätigbar ist. Eine Verstellung des Blattschutzhalters relativ zum Sägearm ist daher nur möglich, wenn das Sägeblatt und der Sägeblattschutz demontiert sind.

Eine Verstellung des Blattschutzhalters ist relativ umständlich und erfordert verhältnismäßig viel Zeit. Sägeblätter können ein Gewicht von bis zu 70 kg und der Blattschutz ein Gewicht bis zu 40 kg aufweisen. Zum Abheben des Sägeblattschutzes und des Sägeblattes muss der Bediener daher ein Gewicht von 100 kg und mehr heben.

US 2007/163412 A1 offenbart eine Wandsäge aufweisend einen Sägearm, einen Blattschutzhalter und eine Vorrichtung zum Verstellen des Blattschutzhalters mit einem Kopplungselement. Das Kopplungselement ist an einem ersten Ende mit dem Blattschutzhalter und an einem zweiten Ende mit dem Sägearm verbunden. Nachteilig ist, dass der Blattschutzhalter während der Bearbeitung mit der Wandsäge nicht fixiert ist und versehentlich verstellt werden kann.

Die Aufgabe der vorliegenden Erfindung besteht demgegenüber darin, die Verstellung des Blattschutzhalters relativ zum Sägearm zu vereinfachen. Die Verstellung des Blattschutzhalters soll insbesondere bei montiertem Sägeblatt und Sägeblattschutz möglich sein.

Diese Aufgabe wird erfindungsgemäß durch eine Wandsäge mit einer Vorrichtung zum Verstellen eines an einem Sägearm der Wandsäge angeordneten Blattschutzhalters mit den Merkmalen des unabhängigen Anspruchs gelöst.

Gemäß einem Aspekt ist bei einer Vorrichtung zum Verstellen eines an einem Sägearm einer Wandsäge angeordneten Blattschutzhalters ein Kopplungselement vorgesehen, das als Kniehebel mit einem ersten Abschnitt, einem zweiten Abschnitt und einem dritten Abschnitt ausgebildet ist. Das Kopplungselement ist an einem ersten Ende mit dem Blattschutzhalter und an einem zweiten Ende in einem verriegelten Zustand mit dem Sägearm verbunden. Durch die Verbindung des Kopplungselementes mit dem Sägearm ist das Kopplungselement zugänglich und der Blattschutzhalter kann bei montiertem Sägeblatt und Sägeblattschutz verstellt werden. Der Kniehebel ist bevorzugt als halbes Kniehebelsystem ausgebildet. Bei einem halben Kniehebelsystem ist ein Hebelarm an einem Festpunkt angelenkt.

Der erste Abschnitt des Kniehebels weist bevorzugt ein Anschlagelement auf, das im verriegelten Zustand mit einem am zweiten Abschnitt des Kniehebels vorgesehenen Anschlagbolzen zusammenwirkt. Dabei sind das Anschlagelement und der Anschlagbolzen so angeordnet, dass der Kniehebel die Totpunktlage um ein bestimmtes Maß überschreitet, wenn das Anschlagelement am Anschlagbolzen anliegt. Durch das Überschreiten der Totpunktlage ist ein versehentliches Lösen des Blattschutzhalters ausgeschlossen.

In einer bevorzugten Ausführung ist der dritte Abschnitt des Kniehebels als Bolzen ausgebildet, der im verriegelten Zustand mit einer Bohrung in einem Zahnrad des Sägearms formschlüssig verbunden ist. Das Zahnrad weist mehrere Bohrungen auf, die bestimmten Positionen des Blattschutzhalters relativ zum Sägearm entsprechen. Alternativ kann der dritte Abschnitt des Kniehebels im verriegelten Zustand mit einer Keilverzahnung zusammenwirken.

Das Kopplungselement ist bevorzugt mittels eines Bedienelementes aus einem verriegelten Zustand in einen entriegelten Zustand überführbar. Das Bedienelement kann bspw. als Sechskant, der über einen Gabelschlüssel betätigt wird, ausgebildet sein. Alternativ kann das Bedienelement als Hebel ausgebildet sein, der manuell durch den Bediener betätigt wird.

Das Kopplungselement weist bevorzugt eine Einstelleinrichtung zur Einstellung des Spiels zwischen dem Kopplungselement und dem Sägearm auf. Durch die Einstellung des Spiels kann eine formschlüssige Verbindung sichergestellt werden, so dass die auftretenden Kräfte abgestützt werden.

Das Kopplungselement ist bevorzugt im verriegelten Zustand so angeordnet, dass die Totpunktlage des Kopplungselementes überschritten ist. Durch das Überschreiten der Totpunktlage ist ein versehentliches Lösen des Blattschutzhalters ausgeschlossen.

Der Blattschutzhalter weist bevorzugt eine Führungshülse auf. Die Führungshülse ermöglicht eine gesteuerte Bewegung des Kniehebels während des Ver- und Entriegelns und dient zur Abstützung der auftretenden Kräfte.

Weitere Vorteile und vorteilhafte Ausgestaltungen des Gegenstands der Erfindung sind der Beschreibung, der Zeichnung und den Ansprüchen entnehmbar.

Es zeigen:
- Fig. 1: eine erfindungsgemäße Wandsäge mit einem Blattschutzhalter für einen Sägeblattschutz;
- Fig. 2: einen Blattschutzhalter mit einer Vorrichtung zum Verstellen des Blattschutzhalters; und
- Fign. 3a,b: die Verstellvorrichtung für den Blattschutzhalter der Fig. 2 in einer dem Sägeblatt abgewandten Ansicht im verriegelten Zustand (Fig. 3a) und im entriegelten Zustand (Fig. 3b).

Gleiche Elemente oder Funktionen sind mit gleichen Bezugszeichen versehen, sofern nicht anders angegeben.

Die in **Fig. 1** gezeigte erfindungsgemäße Wandsäge **1** umfasst einen Sägekopf **2,** einen Sägearm **3** mit einem Sägeblatt **4** und einem Sägeblattschutz **6,** eine Bedieneinrichtung **6** und eine Befestigungsvorrichtung **7** zur Befestigung der Wandsäge 1. Die Bedienung der Wandsäge 1 erfolgt über die Bedieneinrichtung 6, die über eine Versorgungsleitung **8** mit dem Sägekopf 2 verbunden ist. Die Wandsäge 1 ist mit der Befestigungsvorrichtung 7 bestehend aus einer Führungsschiene **9** und Schienenfüßen **10a, 10b** am Boden **11** befestigt.

Der Sägekopf 2 ist über einen Führungsschlitten **12** auf der Führungsschiene 9 in Richtung einer Achse **13** längsverschiebbar angeordnet. Der Sägekopf 2 umfasst eine erste Antriebseinrichtung **14** zur Rotation des Sägeblatts 4 um eine Drehachse **15** und eine zweite Antriebseinrichtung **16** zur Vorschubsteuerung des Führungsschlittens 12 entlang der Führungsschiene 9 in Richtung der Achse 13. Die erste Antriebseinrichtung 14 treibt eine Antriebswelle an, deren Rotationsbewegung mittels einer im Sägearm 3 angeordneten Getriebeeinrichtung auf eine Abtriebswelle übertragen wird (siehe Fig. 2), die das Sägeblatt 4 um die Drehachse 15 antreibt. Alternativ können die Antriebseinrichtungen zur Rotation des Sägeblattes 4 und zur Vorschubsteuerung des Führungsschlittens 12 als gemeinsame Antriebseinrichtung ausgebildet sein.

Zum Schutz des Bedieners weist die Wandsäge 1 den Sägeblattschutz 5 auf, der das Sägeblatt 4 umgibt und mittels eines Blattschutzhalters **17** am Sägearm 3 angeordnet ist. Der Sägearm 3 ist um eine Drehachse **18** schwenkbar ausgebildet.

**Fig. 2** zeigt den Blattschutzhalter 17 der Fig. 1 der erfindungsgemäßen Wandsäge mit einer Vorrichtung **20** zum Verstellen des Blattschutzhalters 17 in einer dem Sägeblatt 4 abgewandten rückseitigen Ansicht des Blattschutzhalters 17.

Das Sägeblatt 4 wird mit Hilfe der Antriebseinrichtung 14 um die Drehachse 15 angetrieben. Die Rotationsbewegung der Antriebseinrichtung 14 wird über ein Getriebe in Form eines Zahnrads **21** auf eine Abtriebswelle **22** übertragen. Das Zahnrad 21 ist Teil des Sägearms 3. Die Abtriebswelle 22 ist um die Drehachse 15 drehbar ausgebildet. Auf dem dem montierten Sägeblatt 4 zugewandten Ende der Abtriebswelle 22 ist ein Aufnahmeflansch **23** zur Aufnahme des Sägeblattes 4 vorgesehen.

Die Befestigung des Blattschutzhalters 17 am Sägearm 3 erfolgt mit Hilfe der Verstellvorrichtung 20. Die Verstellvorrichtung 20 umfasst ein als Kniehebel ausgebildetes Kopplungselement **25,** das an einem ersten Ende am Blattschutzhalter 17 in einem Festpunkt gelagert und an einem zweiten Ende mit einer ersten Bohrung **26** im Zahnrad 21 in Eingriff steht.

**Fign. 3a****, b** zeigen einen Ausschnitt des Blattschutzhalters 17 der Fig. 2 mit der Verstellvorrichtung 20 in einer dem Sägeblatt 4 zugewandten frontseitigen Ansicht des Blattschutzhalters 17. Dabei zeigen Fig. 3a den verriegelten Zustand und Fig. 3b den entriegelten Zustand der Verstellvorrichtung 20 für den Blattschutzhalter 17.

Das Kopplungselement 25 ist als Kniehebel mit einem ersten Abschnitt **30,** einem zweiten Abschnitt **31** und einem dritten Abschnitt **32** ausgebildet. Der erste und zweite Abschnitt 30, 31 des Kniehebels 25 sind über ein erstes Gelenk **33** und der zweite und dritte Abschnitt 31, 32 über ein zweites Gelenk **34** verstellbar gekoppelt.

Der erste Abschnitt 30 des Kniehebels 25 ist im verriegelten Zustand mittels eines Bedienelementes **35** kraftschlüssig mit dem Blattschutzhalter 17 verbunden. Das Bedienelement 35 ist als Sechskant ausgebildet, der über einen Gabelschlüssel betätigt wird. Alternativ kann das Bedienelement 35 als Hebel ausgebildet sein, der manuell durch den Bediener betätigt wird.

Der dritte Abschnitt 32 des Kniehebels 25 ist in Form eines Bolzens ausgebildet und greift in die erste Bohrung 26, die in einer Radialfläche **36** des Zahnrades 21 angeordnet ist, ein. Das Zahnrad 21 weist in der Radialfläche 36 neben der ersten Bohrung 26 eine zweite und dritte Bohrung **37, 38** auf, in die der Bolzen 32 des Kniehebels 25 eingreifen kann. Der Bolzen 32 steht in der Ausführung von Fig. 3a in Eingriff mit der ersten Bohrung 26, die einer 0°-Position des Blattschutzhalters 17 entspricht. Die zweite und dritte Bohrung 37, 38 entsprechen bspw. einer + 45°-Position und einer - 45°-Position des Blattschutzhalters 17 relativ zum Sägearm 3. In der Radialfläche 36 des Zahnrads 21 können weitere Bohrungen vorgesehen sein, die definierten Positionen des Blattschutzhalters 17 relativ zum Sägearm 3 entsprechen.

Um den Blattschutzhalter 17 relativ zum Sägearm 3 zu verstellen, wird der Kniehebel 25 entriegelt. Dazu wird das Bedienelement 35 in Richtung des Pfeils **39** um die Drehachse **40,** die senkrecht zur Zeichenebene verläuft, bewegt. Dadurch wird der Kniehebel 25 freigegeben und der erste Abschnitt 30 des Kniehebels 25 bewegt sich in die in Fig. 3b gezeigte Position. Das Kniegelenk knickt ein und zieht den Bolzen 32 aus der ersten Bohrung 26 des Zahnrads 21 heraus. Der Blattschutzhalter 17 ist um die Drehachse 15 schwenkbar und kann nun in die gewünschte Position geschwenkt werden. Sobald sich der Bolzen 32 des Kniehebels 25 in der gewünschten Position befindet, wird der Kniehebel 25 durch Drehen des Bedienelementes 35 in Richtung des Pfeils **41** geschlossen und der Bolzen 32 steht in Eingriff mit der Bohrung im Zahnrad 21.

Der erste Abschnitt 30 des Kniehebels 25 weist an einem dem zweiten Abschnitt 31 zugewandten Ende ein Anschlagelement **42** in Form eines Anschlagfingers auf. Der Anschlagfinger 42 wirkt mit einem Anschlagbolzen **43** des zweiten Abschnitts 31 zusammen. Im verriegelten Zustand liegt der Anschlagfinger 42 am Anschlagbolzen 43 an und eine weitere Drehung des ersten Abschnitts 30 in Richtung 41 ist durch den Anschlagbolzen 43 blockiert. Das Anschlagelement 42 und der Anschlagbolzen 43 sind so angeordnet, dass der Kniehebel 25 die Totpunktlage um ein bestimmtes Maß überschritten hat, wenn das Anschlagelement 42 am Anschlagbolzen 43 anliegt. Durch das Überschreiten der Totpunktlage ist ein versehentliches Lösen des Blattschutzhalters 17 durch ein unzureichendes Feststellen einer Befestigungsschraube bei der Verstelleinrichtung 20 ausgeschlossen. Das Überschreiten der Totpunktlage wird als Selbsthemmung oder Selbsthaltung bezeichnet. Die Selbsthemmung im verriegelten Zustand verhindert ein Öffnen des Kniehebels 25 durch die Bearbeitungskräfte.

Der Blattschutzhalter 17 weist eine Führungshülse **44** auf, die den Bolzen 32 des Kniehebels 25 führt. Die Führungshülse 44 ermöglicht eine gesteuerte Bewegung des Bolzens 32 während des Ver- und Entriegelns des Kniehebels 25 und dient zur Abstützung der auftretenden Kräfte. Zum Schutz vor Staub oder anderen äußeren Einflüssen weist der Bolzen 32 ein Dichtelement **45** auf.

Der Kniehebel 25 weist eine Einstelleinrichtung **46** zur Einstellung des Spieles zwischen dem Bolzen 32 und der Bohrung in Form eines Exzenters auf. Mit Hilfe der Einstelleinrichtung 46 wird das Spiel bzw. die Vorspannung des Kniehebels 25 so eingestellt, dass der Bolzen 32 im verriegelten Zustand formschlüssig in der Bohrung 26, 37, 38 angeordnet ist und im entriegelten Zustand aus der Bohrung 26, 37, 38 heraus gleitet, so dass der Blattschutzhalter 17 in die gewünschte Position bewegt werden kann.

In der in Fign. 3a,b dargestellten Ausführung ist der Blattschutzhalter 17 formschlüssig über den Bolzen 32, der in eine Bohrung 26, 37, 28 im Zahnrad 21 eingreift, mit dem Sägearm 3 verbunden. Alternativ kann die Radialfläche 36 des Zahnrads 21 mit einer Verzahnung versehen sein, in die der dritte Abschnitt 32 des Kniehebels 25 eingreift. Eine solche Ausführung bietet den Vorteil, dass der Blattschutzhalter 17 nahezu kontinuierlich zum Sägearm 3 verstellbar ist.

## Patentansprüche

1. Wandsäge (1) aufweisend
einen Sägearm (3),
einen Blattschutzhalter (17), der am Sägearm (3) angeordnet ist, und
eine Vorrichtung (20) zum Verstellen des Blattschutzhalters (17) mit einem Kopplungselement (25), das an einem ersten Ende mit dem Blattschutzhalter (17) und an einem zweiten Ende in einem verriegelten Zustand mit dem Sägearm (3) verbunden ist,
**dadurch gekennzeichnet, dass** das Kopplungselement als Kniehebel (25) mit einem ersten Abschnitt (30), einem zweiten Abschnitt (31) und einem dritten Abschnitt (32) ausgebildet ist.

2. Wandsäge nach Anspruch 1, **dadurch gekennzeichnet, dass** der erste Abschnitt (30) des Kniehebels (25) ein Anschlagelement (42) aufweist, das im verriegelten Zustand mit einem am zweiten Abschnitt (31) des Kniehebels (25) vorgesehenen Anschlagbolzen (43) zusammenwirkt.

3. Wandsäge nach Anspruch 2, **dadurch gekennzeichnet, dass** der dritte Abschnitt des Kniehebels (25) als Bolzen ausgebildet ist, der im verriegelten Zustand mit einer Bohrung (26, 37, 38) in einem Zahnrad (21) des Sägearms (3) formschlüssig verbunden ist.

4. Wandsäge nach Anspruch 3, **dadurch gekennzeichnet, dass** das Zahnrad (21) mehrere Bohrungen (26, 37, 38) aufweist, die bestimmten Positionen des Blattschutzhalters (17) relativ zum Sägearm (3) entsprechen.

5. Wandsäge nach einem der vorhergehenden Ansprüche, **dadurch gekennzeichnet, dass** das Kopplungselement (25) mittels eines Bedienelementes (35) aus einem verriegelten Zustand in einen entriegelten Zustand überführbar ist.

6. Wandsäge nach einem der vorhergehenden Ansprüche, **dadurch gekennzeichnet, dass** das Kopplungselement (25) eine Einstelleinrichtung (46) zur Einstellung des Spiels zwischen dem Kopplungselement (25) und dem Sägearm (3) aufweist.

7. Wandsäge nach einem der vorhergehenden Ansprüche, **dadurch gekennzeichnet, dass** das Kopplungselement (25) im verriegelten Zustand so angeordnet ist, dass die Totpunktlage des Kopplungselementes (25) überschritten ist.

8. Wandsäge nach einem der vorhergehenden Ansprüche, **dadurch gekennzeichnet, dass** der Blattschutzhalter (17) eine Führungshülse (44) aufweist.

## Claims

1. A wall saw (1) comprising:
a saw arm (3),
a blade guard holder (17) mounted on the saw arm (3), and
a device (20) for adjusting the blade guard holder (17) with a coupling element (25) of which a first end is attached to the blade guard holder (17) and, in a locked state, a second end is attached to the saw arm (3),
**characterized in that** the coupling element takes the form of a toggle lever (25) having a first portion (30), a second portion (31) and a third portion (32).

2. A wall saw according to Claim 1, **characterized in that** the first portion (30) of the toggle lever (25) has a stop element (42), which in the locked state cooperates with a stop pin (43) provided on the second portion (31) ofthe toggle lever (25).

3. A wall saw according to Claim 2, **characterized in that** the third portion ofthe toggle lever (25) takes the form of a pin, which in the locked state is positively fitted into a hole (26, 37, 38) in a toothed wheel (21) ofthe saw arm (3).

4. A wall saw according to Claim 3, **characterized in that** the toothed wheel (21) has a number of holes (26, 37, 38) which correspond to specific positions ofthe blade guard holder (17) relative to the saw arm (3).

5. A wall saw according to one of the preceding claims, **characterized in that** the coupling element (25) can be switched by means of a control element (35) from a locked state to an unlocked state.

6. A wall saw according to one of the preceding claims, **characterized in that** the coupling element (25) has an adjusting device (46) for adjusting the play between the coupling element (25) and the saw arm (3).

7. A wall saw according to one of the preceding claims, **characterized in that**, in the locked state, the coupling element (25) is disposed in such a way that the dead-centre position of the coupling element (25) is exceeded.

8. A wall saw according to one of the preceding claims, **characterized in that** the blade guard holder (17) has a guide sleeve (44).

## Revendications

1. Scie murale (1) comportant :
un bras de scie (3),
un support de protection de lame (17) qui est agencé sur le bras de scie (3), et
un dispositif (20) de réglage du support de protection de lame (17) comportant un élément de couplage (25) dont une première extrémité est reliée au support de protection de lame (17) et dont une seconde extrémité est, dans un état verrouillé, reliée au bras de scie (3),
**caractérisée en ce que** l'élément de couplage est configuré sous la forme d'un levier à genouillère (25) ayant une première partie (30), une deuxième partie (31) et une troisième partie (32).

2. Scie murale selon la revendication 1, **caractérisée en ce que** la première partie (30) du levier à genouillère (25) comporte un élément de butée (42) qui, à l'état verrouillé, coopère avec un premier axe de butée (43) prévu sur la deuxième partie (31) du levier à genouillère (25).

3. Scie murale selon la revendication 2, **caractérisée en ce que** la troisième partie du levier à genouillère (25) est configurée sous la forme d'un axe qui, à l'état verrouillé, est relié par complémentarité de formes à un alésage (26, 37, 38) dans une roue dentée (21) du bras de scie (3).

4. Scie murale selon la revendication 3, **caractérisée en ce que** la roue dentée (21) comporte plusieurs alésages (26, 37, 38) qui correspondent à des positions déterminées du support de protection de lame (17) par rapport au bras de scie (3).

5. Scie murale selon l'une quelconque des revendications précédentes, **caractérisée en ce que** l'élément de couplage (25) peut être transféré au moyen d'un organe de commande (35) d'un état verrouillé à un état déverrouillé.

6. Scie murale selon l'une quelconque des revendications précédentes, **caractérisée en ce que** l'élément de couplage (25) comporte un dispositif de réglage (46) pour régler le jeu entre l'élément de couplage (25) et le bras de scie (3).

7. Scie murale selon l'une quelconque des revendications précédentes, **caractérisée en ce que** l'élément de couplage (25) à l'état verrouillé est agencé de telle sorte que la position au point mort de l'élément de couplage (25) est franchie.

8. Scie murale selon l'une quelconque des revendications précédentes, **caractérisée en ce que** le support de protection de lame (17) comporte un manchon de guidage (44).
